# EUROPÄISCHE PATENTSCHRIFT

(11) **EP 0 876 958 B1**
(45) Veröffentlichungstag und Bekanntmachung des Hinweises auf die Patenterteilung: **30.05.2001**
(21) Anmeldenummer: 98250093.6
(22) Anmeldetag: 18.03.1998
(51) Int. Cl.: B65B 69/00

(54) **Vorrichtung zum Aufreissen von Säcken**
Apparatus for tearing open bags
Dispositif pour déchirer des sacs

(30) Priorität: 30.04.1997 DE 29708122 U
(43) Veröffentlichungstag der Anmeldung: 11.11.1998
(73) Patentinhaber: Matthiessen Lagertechnik GmbH Maschinen- und Apparatebau, 25361 Krempe (DE)
(72) Erfinder: Tönsen, Uwe, 25582 Hohemaspe (DE)
(74) Vertreter: UEXKÜLL & STOLBERG

(56) Entgegenhaltungen:
- DE-U- 9 405 851
- US-A- 5 368 431

## Beschreibung

Die Erfindung betrifft eine Vorrichtung zum Aufreißen von Säcken.

In den letzten Jahren werden Wertstoffe (Wirtschaftsgut; z.B. Abfall, der nicht zusammen mit Müll entsorgt wird) zunehmend in Säcken gesammelt, z.B. in Kunststoffsäcken, damit sie einer Wiederverwertung zugeführt werden können. Bevor einzelne Bestandteile der Wertstoffe, z.B. Metalle oder Kunststoffteile, wiederverwertet oder recycelt werden können, müssen die Wertstoffe sortiert werden. Dies geschieht an einer zentralen Stelle, wo die in Säcken angelieferten Wertstoffe entgegengenommen werden. Aus Kostengründen und auch, um die Gesundheitsbelastung für das Personal so gering wie möglich zu halten, besteht die Tendenz zu einer weitgehenden Automatisierung der erforderlichen Verfahrensschritte.

Als erstes müssen die Säcke geöffnet und entleert werden. Ferner sollten die Säcke, die nach dem Öffnen z.B. großformatige Kunststoffolien darstellen, möglichst vollständig von den übrigen Wertstoffen getrennt werden. Aus der DE 94 05 851 U1 ist eine Vorrichtung zum Aufreißen von Säcken bekannt, die dazu in der Lage ist. Diese Vorrichtung weist eine im wesentlichen horizontal verlaufende Welle auf, die zu einer Drehbewegung angetrieben wird. Von der Welle gehen sternförmig Arme aus, die in ihren äußeren Endbereichen als Zinken gestaltet sind. An ihren inneren Enden sind die Arme schwenkbar im Bereich der Welle gelagert. Mittels einer Steuerkurve werden die Arme nach einwärts geschwenkt, nachdem sie bei der Drehbewegung der Welle ihren höchsten Punkt erreicht haben, und kurz vor dem Erreichen ihres tiefstliegenden Bahnpunkts werden sie wieder nach außen geschwenkt. Ein Sack, der über einen Endlosförderer auf die Welle mit den Armen zu transportiert wird, wird von den ihm entgegenlaufenden, soeben ausgeschwenkten Armen erfaßt, aufgerissen und mit nach oben geführt, wobei er weitgehend entleert wird. Dadurch, daß die den geleerten oder weitgehend geleerten Sack aufspießenden Arme beim weiteren Bewegungsablauf nach innen geschwenkt werden, kann sich der Sack von der Vorrichtung lösen, was von einem im oberen Bereich der Vorrichtung vorgesehenen Abwurfblech erleichtert wird.

Damit der Raum zwischen den Armen einschließlich der die Bewegung der Arme steuernden Bauteile nicht durch Wertstoffe verschmutzt wird, ist die Welle von einem feststehenden Gehäuse umgeben, das in Umfangsrichtung verlaufende Schlitze für die Durchführung der Arme aufweist. Durch die Schlitze können jedoch trotzdem Wertstoffe ins Innere des Gehäuses eindringen, selbst dann, wenn die Schlitze labyrinthartig gestaltet sind, wie in der DE 94 20 921 U1 beschrieben. Dies kann Störungen im Betriebsablauf zur Folge haben und erfordert zudem eine regelmäßige Reinigung des Gehäuseinnenraums, was kostspielig ist.

Aus der US 5,368,431 A ist eine Vorrichtung zum Öffnen und Entfernen von Abfallsäcken bekannt. Dieser Vorrichtung zugeführte Säcke werden zunächst in einer Einrichung, die mit mehreren gekerbten, messerartigen Scheiben sowie davon separaten hin- und herbewegbaren Klingen arbeitet, aufgeschlitzt oder aufgeschnitten. Das Abfallmaterial wird mit Hilfe von zwei Schaufelrädern und einem Förderband zu einer Trommeleinrichtung transportiert, die zum Abstreifen der Säcke dient. Die Trommeleinrichtung dreht sich um eine horizontal verlaufende Drehachse und weist in Bezug auf die Drehachse sternförmig verlaufende Arme auf. Die Arme treten jeweils durch eine an den Querschnitt des jeweiligen Arms angepasste Öffnung durch den Mantel der Trommeleinrichtung aus dem Innenraum der Trommeleinrichtung aus. Sie sind mit Hilfe einer Steuereinrichtung in den Innenraum der Trommeleinrichtung bewegbar, wobei ein jeweiliger Arm ausgefahren wird, wenn er sich in der Nähe des Förderbandes befindet, und in weiterem Verlauf der Drehbewegung der Trommeleinrichtung eingefahren wird. Wenn sich das Abfallmaterial unter der Trommeleinrichtung vorbeibewegt, erfassen die ausfahrenden Arme die bereits geöffneten Säcke und nehmen sie bei der Drehbewegung ein Stück mit, bis die Arme wieder eingefahren werden. So fallen die Säcke zurück auf das Förderband, liegen dann aber zuoberst auf dem übrigen Abfall und können leicht vom Betriebspersonal aussortiert werden.

Es ist Aufgabe der Erfindung, eine Vorrichtung zum Aufreißen von Säcken zu schaffen, die relativ einfach aufgebaut ist, die das Trennen der Säcke von darin enthaltenen Wertstoffen erleichtert und bei der Störungen im Betriebsablauf durch Fremdkörper im Antriebsbereich der Vorrichtung praktisch ausgeschlossen sind.

Diese Aufgabe wird gelöst durch eine Vorrichtung zum Aufreißen von Säcken mit den Merkmalen des Anspruchs 1. Vorteilhafte Ausgestaltungen ergeben sich aus den Unteransprüchen.

Die erfindungsgemäße Vorrichtung zum Aufreißen von Säcken hat eine Trommeleinrichtung, die um eine im wesentlichen horizontal verlaufende Drehachse zu einer Drehbewegung antreibbar ist und die in bezug auf die Drehachse sternförmig verlaufende Arme aufweist. Die Arme treten jeweils durch eine an den Querschnitt des jeweiligen Arms angepaßte Öffnung durch den Mantel der Trommeleinrichtung aus dem Innenraum der Trommeleinrichtung aus. Sie sind über eine Steuereinrichtung zumindest teilweise in den Innenraum der Trommeleinrichtung bewegbar. Die Steuereinrichtung ist dazu eingerichtet, einen jeweiligen Arm in seinem tiefstliegenden Bahnbereich auszufahren und in seinem höchstliegenden Bahnbereich einzufahren.

Das grundlegende Wirkungsprinzip der erfindungsgemäßen Vorrichtung ist das gleiche wie das der aus der DE 94 05 851 U1 und der DE 94 20 921 U1 bekannten Vorrichtungen. Der Mechanismus zum Bewegen der Arme ist jedoch durch den sich mitdrehenden Mantel der Trommeleinrichtung geschützt, wobei die jeweiligen Öffnungen für den Austritt der Arme vorzugsweise so klein sind, daß der Querschnitt des jeweiligen Arms gerade hindurchpaßt. Daher können keine Fremdkörper in den Innenraum der Trommeleinrichtung eintreten und den Betriebsablauf stören.

Bei einer bevorzugten Ausgestaltung der Erfindung ist die Umfangslinie des Mantels der Trommeleinrichtung als Vieleck ausgestaltet, wobei vorzugsweise die Öffnungen im Mantel der Trommeleinrichtung für den Austritt der Arme jeweils zwischen zwei benachbarten Ecken des Vielecks angeordnet sind. Dadurch wird erreicht, daß z.B. Wertstoffe bei der Drehbewegung der Trommeleinrichtung im wesentlichen in einem Abstand von der Drehachse gehalten werden, der ungefähr mit dem Abstand zwischen der Drehachse und einer Ecke der als Vieleck ausgestalteten Umfangslinie des Mantels übereinstimmt. Wenn ein Arm ganz eingefahren ist, ist bei dieser Geometrie der Abstand seines äußeren Endes zu der Drehachse entwas geringer, so daß im Bereich seines äußeren Endes ein kleiner Hohlraum entsteht, oder zumindest ein Bereich, in dem die Dichte der Wertstoffe geringer ist als in der Nähe der Ecken. Die Folge davon ist, daß sich ein Sack nach dem Öffnen leichter von der Trommeleinrichtung löst, wenn der Arm oder die Arme, die den Sack aufgerissen haben und halten, in den Innenraum der Trommeleinrichtung eingefahren werden.

Die z.B. mit Wertstoffen gefüllten Säcke werden der Trommeleinrichtung vorzugsweise über eine Fördereinrichtung zugeführt, die in einer bevorzugten Ausführungsform als Endlosförderer gestaltet ist, der z.B. als Kratzerförderer, als Bandförderer oder als Plattenförderer ausgebildet sein kann. Dessen Förderrichtung weist entgegen der Bewegungsrichtung des jeweils unteren Bereichs des Mantels der Trommeleinrichtung. Bei dieser Anordnung wird der zu der Trommeleinrichtung gelangende Sack plötzlich von einem oder mehreren Armen erfaßt, was das Aufreißen erleichtert.

Vor der Trommeleinrichtung und oberhalb der Fördereinrichtung kann ein Abweiser angeordnet sein, der z.B. als Dosierblech gestaltet ist. Ein derartiges Dosierblech ist in der DE 94 05 851 U1 beschrieben; es erleichtert das Aufreißen der Säcke.

Im oberen Bereich oder oberhalb der Trommeleinrichtung ist eine Abwurfeinrichtung (Rückhalteeinrichtung, Abstreifeinrichtung) angeordnet, die das möglichst vollständige Entleeren der Säcke und/oder das Lösen der Säcke von der Trommeleinrichtung begünstigt. Falls die Arme im Bereich der Abwurfeinrichtung noch nicht weit genug in den Innenraum der Trommeleinrichtung eingefahren sind, sollte die Abwurfeinrichtung Durchtrittsöffnungen für die Arme aufweisen. Beispiele für Abwurfeinrichtungen sind in der DE 94 05 851 U1 und in der DE 94 20 921 U1 beschrieben.

Die Steuereinrichtung kann eine Hydraulik aufweisen. Im Prinzip ist auch ein elektromagnetisches oder pneumatisches Einfahren und Ausfahren der Arme in den bzw. aus dem Innenraum der Trommeleinrichtung denkbar. In einer bevorzugten Ausführungsform erfolgt die Steuerung jedoch rein mechanisch, so daß die Steuereinrichtung keine empfindlichen Bauteile aufweist, was bei den rauhen Betriebsbedingungen der Vorrichtung zum Aufreißen von Säcken von Vorteil ist.

Bei einer bevorzugten Ausführungsform weist die Steuereinrichtung eine Kurvenscheibe auf, d.h. sie hat eine Steuerkurve, die mit als Nockenfolger gestalteten Bauteilen zusammenwirkt, die mit den Armen gekoppelt sind, um die Arme der jeweiligen Drehstellung der Trommeleinrichtung entsprechend einzufahren oder auszufahren. Der Begriff "Kurvenscheibe" ist hier also sehr weit zu verstehen. Vorzugsweise ist an jeder Stirnseite der Trommeleinrichtung eine ortsfeste Kurvenscheibe mit einer umlaufenden Führungsbahn (die als Steuerkurve dient) angeordnet, wobei die Führungsbahnen der beiden Kurvenscheiben zueinander ausgerichtet sind und für die Führung der Endbereiche von parallel zur Drehachse verlaufenden Stangen eingerichtet sind, an denen die inneren Endbereiche der Arme gelagert sind. Die Stangen können dabei in bezug auf die Trommeleinrichtung in radial verlaufenden Führungen geführt sein, so daß sie jeweils in radialer Richtung einfahren und ausfahren, wenn sich der Mantel der Trommeleinrichtung dreht.

Im folgenden wird die Erfindung anhand eines Ausführungsbeispiels näher beschrieben. Die Zeichnungen zeigen in
- Figur 1: eine schematische seitliche Ansicht einer erfindungsgemäßen Vorrichtung zum Aufreißen von Säcken,
- Figur 2: eine schematische seitliche Ansicht der Vorrichtung aus Figur 1, die an eine Vorrichtung zum Sortieren von Wertstoffen angebaut ist, wobei mehrere Schnittebenen dargestellt sind,
- Figur 3: eine Teilansicht aus Figur 2, in der zusätzlich die Umfangslinie des Mantels der Trommeleinrichtung der Vorrichtung zum Aufreißen von Säcken dargestellt ist,
- Figur 4: eine schematische Ansicht der Vorrichtungen gemäß Figur 2 mit Blick auf die Vorrichtung zum Aufreißen von Säcken von hinten, die teilweise als Schnitt dargestellt ist, und
- Figur 5: eine vergrößerte Teilansicht aus Figur 4.

Wie Figur 1 zeigt, weist die Vorrichtung zum Aufreißen von Säcken eine Trommeleinrichtung 1 auf, die an einer Halterung 2 montiert ist. Unterhalb der Trommeleinrichtung 1 ist eine Fördereinrichtung angeordnet, die hier als Bandförderer 4 gestaltet ist und in einem Rahmen 6 gehalten wird. Der Bandförderer 4 führt vom Boden schräg nach oben und endet im unteren Bereich der Trommeleinrichtung 1. Er dient der Zufuhr von Säcken zu der Trommeleinrichtung 1, damit diese von der Trommeleinrichtung 1 aufgerissen werden können.

In Figur 2 ist dargestellt, wie die Trommeleinrichtung 1 mit dem Eingangsbereich einer Vorrichtung zum Sortieren von Wertstoffen verbunden ist. Dazu ist die Halterung 2 mit einem Gestell 8 der Vorrichtung zum Sortieren von Wertstoffen verschraubt. In Figur 2 ist auch der hintere Endbereich des Bandförderers 4 zu sehen.

Die Trommeleinrichtung 1 hat einen weitgehend geschlossenen Mantel 10, dessen Stirnseiten jeweils mit einer Stirnplatte 12 verbunden sind. Die beiden Stirnplatten 12 haben eine kreisförmige Umfangslinie, wie in den Figuren 2 und 3 gezeigt. In Figur 3 ist zusätzlich die Umfangslinie 14 des Mantels 10 dargestellt. Sie ist im Ausführungsbeispiel als Vieleck gestaltet, und zwar als regelmäßiges Achteck, wobei die Ecken der Umfangslinie 14 an der Peripherie der Stirnplatten 12 liegen.

In Figur 5, die eine vergrößerte Teilansicht aus Figur 4 ist, ist die Drehachse D-D eingezeichnet, um die die Trommeleinrichtung 1 zu einer Drehbewegung antreibbar ist. Dazu sind die Stirnplatten 12 der Trommeleinrichtung 1 jeweils in einem Seitenteil 16 gelagert, das mit der Halterung 2 starr verbunden ist bzw. einen Teil der Halterung 2 darstellt. Das in der Ansicht gemäß Figur 5 linke Lager ist durch das linke Seitenteil 16 geführt und trägt an seinem Ende ein Kettenrad 18, das über eine Kette 19 und ein Kettenrad 20 von einem Elektromotor 22 angetrieben wird.

Mit jedem Seitenteil 16 ist eine Führungsplatte 24 fest verbunden. Die Führungsplatten 24 befinden sich an den Stirnseiten der Trommeleinrichtung 1 außen vor den Stirnplatten 12, haben jeweils eine kreisförmige Umfangslinie, wobei ihr Durchmesser geringfügig kleiner ist als der der Stirnplatten 12, und sind konzentrisch zu den Stirnplatten 12 ausgerichtet. Die Stirnplatten 12 sind jeweils von einem zylindermantelförmigen Schutzblech 26 umgeben, dessen jeweiliger innerer Randbereich an der jeweiligen Stirnplatte 12 befestigt ist, während der jeweilige äußere Randbereich des jeweiligen Schutzbleches 26 die jweilige Führungsplatte 24 übergreift. Dabei sind die Spalte zwischen den Rändern der Führungsplatten 24 und dem jeweiligen Schutzblech 26 so schmal gehalten, daß praktisch keine Verunreinigungen in den Innenraum 28 der Trommeleinrichtung 1 eindringen können.

Die Trommeleinrichtung 1 weist in bezug auf die Drehachse D-D sternförmig verlaufende Arme 30 auf. Im Ausführungsbeispiel sind mehrere Sätze von Armen 30 vorgesehen, die in Richtung der Drehachse D-D zueinander beabstandet sind. Wie in Figur 5 ersichtlich, sind dies zunächst die Sätze 31, 32, 33 und 34, die jeweils aus vier Armen 30 bestehen, wobei die Arme 30 eines Satzes in Umfangsrichtung der Trommeleinrichtung 1 jeweils um 90° gegeneinander versetzt sind. In Figur 3 ist dies für den Satz 31 dargestellt; der links eingezeichnete Arm dieses Satzes ist hier mit dem Bezugszeichen 30 versehen. Zwischen den Sätzen 31, 32, 33 und 34 liegen weitere Sätze von Armen 30, nämlich die Sätze 35, 36, 37 und 38, wie in Figur 5 angedeutet. Auch die Sätze 35, 36, 37 und 38 bestehen jeweils aus vier Armen 30, wie in Figur 3 für den Satz 35 gezeigt. Ihre Arme 30 sind gegenüber denen der Sätze 31, 32, 33 und 34 um 45° in Umfangsrichtung der Trommeleinrichtung 1 versetzt, siehe Figur 3. Die Geometrie ist so gewählt, daß jeder Arm 30 zwischen zwei benachbarten Ecken 39 der achteckigen Umfangslinie 14 des Mantels 10 angeordnet ist (siehe Figur 3, linker Teil).

Die inneren Endbereiche 40 der Arme 30 befinden sich im Innenraum 28 der Trommeleinrichtung 1. Von dort treten die Arme 30 durch den Mantel 10 nach außen aus, und zwar durch jeweilige Öffnungen in dem Mantel 10, deren Größe jeweils an den Querschnitt des jeweiligen Arms 30 angepaßt ist. Die Arme 30 sind in radialer Richtung verschiebbar gelagert (siehe unten); daher haben sie jeweils in dem Bereich, in dem sie je nach Verschiebestellung durch den Mantel 10 durchtreten, eine konstante Querschnittsfläche, die geringfügig kleiner ist als die Querschnittsfläche der Öffnung. Auf diese Weise werden die mittleren oder äußeren Bereiche der Arme 30 in dem Mantel 10 gelagert. Die äußeren Bereiche der Arme 30 sind vorzugsweise als starre Zinken ausgebildet.

Die inneren Endbereiche 40 der Arme 30 sind an Stangen 42 gelagert. Im oberen Bereich der Figur 5 ist eine derartige Stange 42 im Detail eingezeichnet. Diese Stange 42 hält jeweils einen der Arme 30 der Sätze 31, 32, 33 und 34. Jeder der Endbereiche 44 der Stange 42 läuft in einer Führungsbahn 46, die in der jeweiligen Führungsplatte 24 als umlaufende, in sich geschlossene Ausnehmung ausgebildet ist. In bezug auf die sich mit dem Mantel 10 mitdrehenden Stirnplatten 12 werden die Stangen 42 durch radiale Schlitze 48 in den Stirnplatten 12 geführt. Die beiden radialen Schlitze 48 zur Führung der Stange 42 im oberen Bereich der Figur 5 verlaufen in der Zeichenebene der Figur 5.

Die Führungsplatten 24 mit den Führungsbahnen 46 wirken wie Kurvenscheiben. Dabei sind die beiden Führungsbahnen 46 zueinander ausgerichtet. Während der Drehbewegung der Trommeleinrichtung 1 werden die Stangen 42 von den Führungsbahnen 46 in radialer Richtung bewegt, so daß die Arme 30 aus dem Innenraum 28 der Trommeleinrichtung 1 ausgefahren oder darin eingefahren werden. Dabei beschreiben die äußeren Enden der Arme 30 eine Bahn 50, die in den Figuren 2 und 3 eingezeichnet ist. Es ist zu erkennen, daß ein jeweiliger Arm 30 in seinem tiefstliegenden Bahnbereich nach außen bewegt wird, so daß er ein Stück über die Außenseite des Mantels 10 vorsteht, und in seinem höchstliegenden Bahnbereich wieder eingefahren wird, so daß er vorzugsweise nicht oder nur geringfügig gegenüber der Außenseite des Mantels 10 vorsteht. Die Trommeleinrichtung 1 dreht sich in der Darstellung gemäß den Figuren 2 und 3 im Gegenzeigersinn, d.h., der jeweils untere Bereich des Mantels 10 läuft den von dem Bandförderer 4 von rechts nach links bewegten Gegenständen entgegen.

Im oberen Bereich der Trommeleinrichtung 1 ist eine Abwurfeinrichtung 52 angeordnet, die auf einem verfahrbaren Gestell 54 montiert ist. Die Abwurfeinrichtung 52 weist einen Kamm 56 auf, zwischen dessen nach schräg unten ragenden Vorsprüngen Durchtrittsöffnungen für die Arme 30 vorgesehen sind. Da der Kamm 56 in Figur 2 von der Seite dargestellt ist, ist nur ein Vorsprung zu erkennen, während die Durchtrittsöffnungen für die Arme 30 nicht zu sehen sind. Der Kamm 56 kann mit Hilfe eines Hydraulikzylinders 58 nach oben gezogen werden, was für Reinigungs- oder Wartungsarbeiten hilfreich ist.

Im folgenden wird die Betriebsweise der Vorrichtung zum Aufreißen von Säcken erläutert. Die aufzureißenden Säcke, z.B. aus Kunststoff oder auch aus Papier, die z.B. mit Wertstoffen gefüllt sind, werden über den Bandförderer 4 an die Trommeleinrichtung 1 herangeführt. Die Trommeleinrichtung 1 dreht sich dabei, und zwar in der Ansicht nach Figur 2 im Gegenzeigersinn. Dabei werden die Arme 30 mit Hilfe der von den Stangen 42 und den Führungsbahnen 46 gebildeten Steuereinrichtung in Abhängigkeit von ihrem jeweiligen Positionswinkel ausgefahren oder eingefahren oder ändern ihre radiale Position nicht, wie es der Bahn 50 entspricht. Kurz vor dem Erreichen seines tiefstliegenden Bahnpunkts wird ein Arm 30 ausgefahren, so daß er den vordersten aufzureißenden Sack, der gerade an die Trommeleinrichtung 1 herangeführt wird, fassen und aufreißen kann. Dabei schlitzt er den Sack auf, so daß dieser an dem Arm 30 oder an benachbarten oder folgenden Armen 30 hängen bleibt und mit der Drehbewegung der Trommeleinrichtung 1 nach oben genommen wird. Spätestens wenn der Sack den Kamm 56 erreicht, ist er vollends aufgerissen, so daß die Wertstoffe herausfallen können. Die Wertstoffe gelangen an den vorderen Endbereich des Bandförderers 4 und fallen von dort nach unten. Der aufgerissene Sack befindet sich zu diesem Zeitpunkt in der Regel noch an der Trommeleinrichtung 1, da die ihn aufspießenden Arme 30 noch ausgefahren sind. Nachdem der höchste Punkt der Bahn 50 durchfahren ist, wird der Arm 30 dort von der Steuereinrichtung zurückgezogen, so daß der Sack von der Trommeleinrichtung 1 abfallen kann. Dabei gelangt er auf eine zweite Fördereinrichtung 60, die in der in Figur 2 angedeuteten Vorrichtung zum Sortieren von Wertstoffen angeordnet ist.

Die Vorrichtung zum Aufreißen von Säcken kann bereits ein Sortieren und/oder Dosieren und/oder Auflockern von in den Säcken enthaltenen Teilen bewirken, insbesondere von in den Säcken lose gesammelten Wertstoffen. In der Regel befinden sich im Bereich des aufgerissenen Sacks noch restliche Wertstoffe, die zusammen mit dem aufgerissenen Sack von der zweiten Fördereinrichtung 60 wegtransportiert werden, um in der Vorrichtung zum Sortieren von Wertstoffen von dem aufgerissenen Sack getrennt und sortiert zu werden. Die beim Aufreißen des Sacks durch die Lücke 62 zwischen dem Bandförderer 4 und der zweiten Fördereinrichtung 60 fallenden Wertstoffe werden von einer dritten Fördereinrichtung 64 aufgefangen, die in Figur 2 angedeutet ist, um ebenfalls sortiert zu werden.

## Patentansprüche

1. Vorrichtung zum Aufreißen von Säcken, mit einer Trommeleinrichtung (1), die um eine im wesentlichen horizontal verlaufende Drehachse (D-D) zu einer Drehbewegung antreibbar ist und die in bezug auf die Drehachse (D-D) sternförmig verlaufende Arme (30) zum Erfassen und aufreißen der Säcke aufweist, die jeweils durch eine an den Querschnitt des jeweiligen Arms (30) angepaßte Öffnung durch den Mantel (10) der Trommeleinrichtung (1) aus dem Innenraum (28) der Trommeleinrichtung (1) austreten und über eine Steuereinrichtung (42, 46) zumindest teilweise in den Innenraum (28) der Trommeleinrichtung (1) bewegbar sind, wobei die Steuereinrichtung (42, 46) dazu eingerichtet ist, einen jeweiligen Arm (30) in seinem tiefstliegenden Bahnbereich auszufahren und in seinem höchstliegenden Bahnbereich einzufahren, und wobei im oberen Bereich oder oberhalb der Trommeleinrichtung (1) eine Abwurf-, Rückhalte- und/oder Abstreifeinrichtung (52) angeordnet ist.

2. Vorrichtung nach Anspruch 1, dadurch gekennzeichnet, daß die Umfangslinie (14) des Mantels (10) der Trommeleinrichtung (1) als Vieleck ausgestaltet ist.

3. Vorrichtung nach Anspruch 2, dadurch gekennzeichnet, daß die Öffnungen im Mantel (10) der Trommeleinrichtung (1) für den Austritt der Arme (30) jeweils zwischen zwei benachbarten Ecken (39) des Vielecks (14) angeordnet sind.

4. Vorrichtung nach einem der vorhergehenden Ansprüche, dadurch gekennzeichnet, daß unterhalb der Trommeleinrichtung (1) eine Fördereinrichtung (4), vorzugsweise ein Endlosförderer, angeordnet ist, deren Förderrichtung entgegen der Bewegungsrichtung des jeweils unteren Bereichs des Mantels (10) der Trommeleinrichtung (1) weist.

5. Vorrichtung nach Anspruch 4, dadurch gekennzeichnet, daß vor der Trommeleinrichtung (1) und oberhalb der Fördereinrichtung (4) ein Abweiser angeordnet ist.

6. Vorrichtung nach einem der vorhergehenden Ansprüche, dadurch gekennzeichnet, daß die Abwurf-, Rückhalte- und/oder Abstreifeinrichtung (52) Durchtrittsöffnungen für die Arme (30) aufweist.

7. Vorrichtung nach einem der vorhergehenden Ansprüche, dadurch gekennzeichnet, daß in Achsrichtung der Trommeleinrichtung (1) beabstandet mehrere Sätze (31 - 38) von Armen (30) vorgesehen sind, wobei die Arme (30) benachbarter Sätze (31 - 38) vorzugsweise in Umfangsrichtung gegeneinander versetzt angeordnet sind.

8. Vorrichtung nach einem der vorhergehenden Ansprüche, dadurch gekennzeichnet, daß die äußeren Endbereiche der Arme (30) als starre Zinken ausgebildet sind.

9. Vorrichtung nach einem der vorhergehenden Ansprüche, dadurch gekennzeichnet, daß die Steuereinrichtung eine Hydraulik aufweist.

10. Vorrichtung nach einem der vorhergehenden Ansprüche, dadurch gekennzeichnet, daß die Steuereinrichtung (42, 46) eine Kurvenscheibe (24, 46) aufweist.

11. Vorrichtung nach Anspruch 10, dadurch gekennzeichnet, daß an jeder Stirnseite der Trommeleinrichtung (1) eine ortsfeste Kurvenscheibe (24, 46) mit einer umlaufenden Führungsbahn (46) angeordnet ist, wobei die Führungsbahnen (46) der beiden Kurvenscheiben (24, 46) zueinander ausgerichtet sind und für die Führung der Endbereiche (44) von parallel zur Drehachse (D-D) verlaufenden Stangen (42) eingerichtet sind, an denen die inneren Endbereiche (40) der Arme (30) gelagert sind.

12. Vorrichtung nach Anspruch 11, dadurch gekennzeichnet, daß die Stangen (42) in bezug auf die Trommeleinrichtung (1) in radial verlaufenden Führungen (48) geführt sind.

## Claims

1. Apparatus for tearing open bags, having a drum arrangement (1) which can be driven in rotation about an essentially horizontally running axis of rotation (D-D) and has arms (30) which run in the form of a star in relation to the axis of rotation (D-D), are intended for gripping and tearing open the bags, pass out of the interior (28) of the drum arrangement (1) in each case through an opening through the lateral surface (10) of the drum arrangement (1), said opening being adapted to the cross section of the respective arm (30), and can be moved at least partially into the interior (28) of the drum arrangement (1) via a control arrangement (42, 46), the control arrangement (42, 46) being designed for extending a respective arm (30) in its lowest-level path region and for retracting the same in its highest-level path region, and an ejecting, restraining and/or stripping arrangement (52) being arranged in the top region or above the drum arrangement (1).

2. Apparatus according to Claim 1, characterized in that the circumference line (14) of the lateral surface (10) of the drum arrangement (1) is of polygonal configuration.

3. Apparatus according to Claim 2, characterized in that the openings in the lateral surface (10) of the drum arrangement (1) through which the arms (30) pass out are arranged in each case between two adjacent corners (39) of the polygon (14).

4. Apparatus according to one of the preceding claims, characterized in that arranged beneath the drum arrangement (1) is a conveying arrangement (4), preferably an endless conveyor, of which the conveying direction is oriented counter to the movement direction of the respectively bottom region of the lateral surface (10) of the drum arrangement (1).

5. Apparatus according to Claim 4, characterized in that a deflector is arranged upstream of the drum arrangement (1) and above the conveying arrangement (4).

6. Apparatus according to one of the preceding claims, characterized in that the ejecting, restraining and/or stripping arrangement (52) has through-passage openings for the arms (30).

7. Apparatus according to one of the preceding claims, characterized in that a number of sets (31-38) of arms (30) are provided, spaced apart in the axial direction of the drum arrangement (1), the arms (30) of adjacent sets (31 - 38) preferably being arranged offset in relation to one another in the circumferential direction.

8. Apparatus according to one of the preceding claims, characterized in that the outer end regions of the arms (30) are designed as rigid tines.

9. Apparatus according to one of the preceding claims, characterized in that the control arrangement has a hydraulic unit.

10. Apparatus according to one of the preceding claims, characterized in that the control arrangement (42, 46) has a cam plate (24, 46).

11. Apparatus according to Claim 10, characterized in that a stationary cam plate (24, 46) with a guide track (46) running all the way round is arranged on each end side of the drum arrangement (1), the guide tracks (46) of the two cam plates (24, 46) being aligned with one another and being designed for guiding the end regions (44) of rods (42) which run parallel to the axis of rotation (D-D) and on which the inner end regions (40) of the arms (30) are mounted.

12. Apparatus according to Claim 11, characterized in that the rods (42) are guided in radially running guides (48) in relation to the drum arrangement (1).

## Revendications

1. Dispositif pour déchirer des sacs comprenant un dispositif à tambour (1), qui peut être entraîné dans un mouvement de rotation autour d'un axe de rotation (D-D) s'étendant sensiblement horizontalement et présente des bras (30) s'étendant en étoile par rapport à l'axe de rotation (D-D) pour saisir et déchirer les sacs; lesdits bras se déployant hors de l'espace intérieur (28) du dispositif à tambour (1) à travers respectivement une ouverture adaptée à la section transversale du bras respectif (30) et ménagée à travers l'enveloppe (10) du dispositif à tambour (1), et pouvant être déplacés via un dispositif de commande (42, 46) au moins en partie dans l'espace intérieur (28) du dispositif à tambour (1); le dispositif de commande (42, 46) étant agencé de manière à déployer un bras respectif (30) dans la zone la plus basse de son parcours et à le faire rentrer dans la zone la plus élevée de son parcours; et un dispositif d'éjection, de retenue et/ou de raclage (52) étant agencé dans la zone supérieure ou au-dessus du dispositif à tambour (1).

2. Dispositif selon la revendication 1, caractérisé en ce que la ligne périphérique (14) de l'enveloppe (10) du dispositif à tambour (1) se présente sous la forme d'un polygone.

3. Dispositif selon la revendication 2, caractérisé en ce que les ouvertures de l'enveloppe (10) du dispositif à tambour (1) pour la sortie des bras (30) sont de préférence respectivement agencées entre deux sommets voisins (39) du polygone (14).

4. Dispositif selon l'une quelconque des revendications précédentes, caractérisé en ce qu'en dessous du dispositif à tambour (1) est agencé un dispositif de transport (4), de préférence un transporteur à bande sans fin, dont le sens de transport va à l'encontre du sens de déplacement de la zone respectivement inférieure de l'enveloppe (10) du dispositif à tambour (1).

5. Dispositif selon la revendication 4, caractérisé en ce qu'un buttoir est agencé devant le dispositif à tambour (1) et au-dessus du dispositif de transport (4).

6. Dispositif selon l'une quelconque des revendications précédentes, caractérisé en ce que le dispositif d'éjection, de retenue et/ou de raclage (52) présente des ouvertures de passage pour les bras (30).

7. Dispositif selon l'une quelconque des revendications précédentes, caractérisé en ce que plusieurs jeux (31-38) de bras (30) sont espacés dans la direction axiale du dispositif à tambour (1), les bras (30) de jeux voisins (31-38) étant agencés de préférence en décalage les uns par rapport aux autres dans la direction périphérique.

8. Dispositif selon l'une quelconque des revendications précédentes, caractérisé en ce sue les zones d'extrémité extérieures des bras (30) se présentent sous la forme de dents rigides.

9. Dispositif selon l'une quelconque des revendications précédentes, caractérisé en ce que le dispositif de commande présente un système hydraulique.

10. Dispositif selon l'une quelconque des revendications précédentes, caractérisé en ce que le dispositif de commande (42, 46) présente un disque à came (24, 46).

11. Dispositif selon la revendication 10, caractérisé en ce que, sur chaque côté frontal du dispositif à tambour (1), est agencé un disque à came fixe (24, 46) avec une voie de guidage périphérique (46), les voies de guidage (46) des deux disques à came (24, 46) étant alignées l'une sur l'autre et étant aménagées pour le guidage des zones d'extrémité (44) par des tiges (42) s'étendant parallèlement à l'axe de rotation (D-D), tiges sur lesquelles sont montées les zones d'extrémité intérieures (40) des bras (30).

12. Dispositif selon la revendication 11, caractérisé en ce que les tiges (42) sont guidées par rapport au dispositif à tambour (1) dans des guides (48) s'étendant radialement.
